# EUROPÄISCHE PATENTSCHRIFT

(11) **EP 0 423 449 B1**
(45) Veröffentlichungstag und Bekanntmachung des Hinweises auf die Patenterteilung: **27.12.1995**
(21) Anmeldenummer: 90115261.1
(22) Anmeldetag: 09.08.1990
(51) Int. Cl.: B22D 41/14

(54) **Schliess- und/oder Regelorgan für ein metallurgisches Gefäss**
Shut-off and/or control element for a metallurgical container
Dispositif de fermeture et/ou de régulation pour récipient métallurgique

(30) Priorität: 17.10.1989 DE 3934601
(43) Veröffentlichungstag der Anmeldung: 24.04.1991
(73) Patentinhaber: DIDIER-WERKE AG, 65189 Wiesbaden (DE)
(72) Erfinder: Hintzen, Ullrich, D-6204 Taunusstein-Watzhahn (DE); Lührsen, Ernst, D-6208 Bad Schwalbach (DE); Schuler, Andreas, D-6204 Taunusstein (DE)
(74) Vertreter: Brückner, Raimund, Dipl.-Ing.

(56) Entgegenhaltungen:
- EP-A- 0 196 847
- EP-A- 0 310 296
- EP-A- 0 332 483
- EP-A- 0 361 052
- US-A- 3 651 998

## Beschreibung

Die Erfindung betrifft ein Schließ- und/oder Regelorgan für den Abstich flüssiger Metallschmelze aus einem metallurgischen Gefäß mit einem Innenrohr, das seitliche Durchbrechungen ausfweist, und mit einem Außenrohr, das ebenfalls seitliche Durchbrechungen aufweist und mit einer zylindrischen Dichtfläche an seinem Innenumfang auf einer zylindrischen Dichtfläche des Außenumfangs des Innenrohres sitzt, wobei das eine Rohr ortsfest und das andere Rohr relativ zu ihm beweglich ist, und zwischen beiden Rohren eine Gasverteilkammer für durch das Außenrohr eingeleitetes Inertgas gebildet ist, das aus der Gasverteilkammer zwischen den Dichtflächen und durch die Durchbrechungen der Rohre hindurchtreten kann.

Aus der US-A-36 51 998 ist ein Schließ- und/oder Regelorgan der eingangs genannten Art bekannt, dessen als Stator dienendes Außenrohr außerhalb des metallurgischen Gefäßes mit einer Gaszuführungsleitung versehen ist, durch welche Inertgas radial dem dort als Gasverteilkammer wirkenden Ringspalt zwischen dem Außenrohr und dem als Rotor dienenden Innenrohr zugeführt wird.

Da die Gaszuführungsleitung außerhalb des metallurgischen Gefäßes liegt, befindet sich die Gasverteilkammer weitgehend im kalten Bereich des Schließ- und/oder Regelorgans, so daß das aus der Gasverteilkammer ausströmende Inertgas dazu beiträgt, daß Metallschmelze im ebenfalls teilweise im kalten Bereich liegenden Ringspalt zwischen den Dichtflächen der beiden Rohre leicht einfriert. Damit wird das Schließ- und/oder Regelorgan betriebsunfähig, weil das Innenrohr dann gegenüber dem Außenrohr nicht mehr drehbar ist. Entsprechendes gilt auch bei Eindringen von Metallschmelze in den Ringspaltbereich, der als Gasverteilkammer wirksam ist.

Aufgrund der einseitigen radialen Gaszuführung ist die Gasverteilung im Gasverteilraum ungleichmäßig. Es ist außerdem erforderlich, die Gasverteilkammer nach außen hin mit geeigneten Dichtungselementen abzudichten. Darüberhinaus eignet sich die bekannte Gaszuführungsanordnung nur für Schließ- und/oder Regelorgane, deren Außenrohr fest und deren Innenrohr beweglich ist.

Aufgabe der Erfindung ist es, ein Schließ- und/oder Regelorgan der eingangs genannten Art vorzuschlagen, bei dem im Betrieb die Dichtflächen und die Durchbrechungen stets mit Inertgas gleichmäßig bespülbar sind, ohne die Betriebssicherheit des Organs zu beeinträchtigen.

Erfindungsgemäß ist obige Aufgabe bei einem Schließ- und/oder Regelorgan der eingangs genannten Art dadurch gelöst, daß das Innenrohr oberhalb seiner Durchbrechungen innerhalb des Außenrohres mit einem Abschluß versehen ist, wobei der Raum zwischen dem Abschluß und dem Außenrohr die Gasverteilkammer bildet, in die ein im Außenrohr verlaufender Gaszuführungskanal mündet.

Dadurch, daß Inertgas zwischen den Dichtflächen hindurchgeleitet ist, ist dort ein Gaspolster erreicht, das dem Verschleiß der Dichtflächen entgegenwirkt. Durch die Ausbildung der Gasverteilkammer ist gewährleistet, daß das Gas am gesamten Umfang des Innenrohres gleichmäßig zwischen die Dichtflächen eintritt.

Das Inertgas strömt durch die Durchbrechungen in die Schmelze ab. Es verringert dadurch den Verschleiß der Ränder der Durchbrechungen. Außerdem vermeidet das Inertgas Anbackungen an den Durchbrechungen.

Weiterhin unterstützt das in die Schmelze eintretende Inertgas das Abscheiden von Verunreinigungen aus der Schmelze und die Homogenisierung der Schmelze. Günstig dabei ist, daß das Gas im Gegenstrom zu der in die Durchbrechungen eintretenden Schmelze strömt.

In einer Ausgestaltung der Erfindung ist der Abschluß gasdurchlässig. Es strömt dann ein Teil des Inertgases durch den Abschluß in das Innenrohr. Der restliche Teil des Inertgases tritt zwischen die Dichtflächen ein. Durch den gasdurchlässigen Abschluß ist erreicht, daß sowohl die Durchbrechungen des Innenrohrs als auch die des Außenrohrs von Inertgas durchströmt sind.

In einer Weiterbildung verlaufen in der Wandung des Außenrohrs Gaskanäle, die in dessen Durchbrechungen münden. Damit werden die Durchbrechungen nicht nur von dem zwischen den Dichtf lächen hindurchgetretenen Gasstrom, sondern von einem zusätzlichen Gasstrom durchspült. Es können in der Wandung des Innenrohrs Gaskanäle verlaufen, die in dessen Durchbrechungen münden. Dadurch läßt sich die Gasdurchströmung der Durchbrechungen erhöhen.

Weitere vorteilhafte Ausgestaltungen der Erfindung ergeben sich aus der folgenden Beschreibung eines Ausführungsbeispiels. In der Zeichnung zeigen:
- Figur 1: ein Schließ- und/oder Regelorgan eines metallurgischen Gefäßes schematisch im Schnitt mit ortsfestem Innenrohr und beweglichem Außenrohr, und
- Figur 2: eine Ausführung mit ortsfestem Außenrohr und beweglichem Innenrohr.

Am Boden 1 eines metallurgischen Gefäßes ist ein Innenrohr 2 aus feuerfestem, keramischem Material befestigt. Das Innenrohr 2 ist an seinem oberen Ende durch einen Abschluß 3 verschlossen. Im Ausführungsbeispiel ist der Abschluß 3 von einem gasdurchlässigen Einsatz gebildet. Der Abschluß 3 kann auch einstückig mit dem Innenrohr 2 ausgebildet und gasundurchlässig sein. Unterhalb des Abschlusses 3 sind in der Wandung des Innenrohrs 2 Durchbrechungen 4 vorgesehen.

Auf das Innenrohr 2 ist ein Außenrohr 5 aus feuerfestem, keramischem Material axial aufgeschoben. Das Außenrohr 5 und das Innenrohr 2 grenzen an zylindrischen Dichtflächen 6, 7 aneinander an. Das Außenrohr 5 weist Durchbrechungen 8 auf. Es ist gegenüber dem Innenrohr 2 axial verschieblich und/oder um die gemeinsame Längsachse drehbar, wodurch die Durchbrechungen 4, 8 zur Steuerung des Schmelzendurchtritts gegeneinander verstellbar sind.

Zwischen dem Außenrohr 5 und dem Abschluß 3 besteht eine Gasverteilkammer 9. In diese mündet ein im Außenrohr 5 verlaufender Gaskanal 10.

Wird in die Gasverteilkammer 9 Inertgas, wie beispielsweise Argon, eingeleitet, dann strömt dieses in Richtung der Pfeile a zwischen die Dichtflächen 6, 7. Teilweise tritt das Gas in Richtung der Pfeile b durch die Durchbrechungen 8 in die Schmelze 11; teilweise tritt das Gas in Richtung der Pfeile c unten am Außenrohr 5 in die Schmelze 11.

Ein weiterer Teil des Gases tritt aus der Gasverteilkammer 9 durch den Abschluß 3 hindurch in das Innenrohr 2 ein und strömt in Richtung der Pfeile d durch die Durchbrechungen 4, 8 in die Schmelze 11. Bei der in der Figur dargestellten Offenstellung des Schließ- und/oder Regelorgans tritt Schmelze 11 durch die Durchbrechungen 8, 4 in das Innenrohr 2 und fließt aus diesem nach unten aus. In den Durchbrechungen 4, 8 ist die austretende Schmelze 11 im Gegenstrom von dem Gas durchströmt.

Durch die beschriebenen Gasströmungen ist der Verschleiß der Dichtflächen 6, 7 und der Durchbrechungen 4, 8 vermindert. Außerdem ist Anbackungen der Schmelze 11 in den Durchbrechungen 4, 8 entgegengewirkt.

Um eine gezielte Gasdurchströmung der Durchbrechungen 4, 8 zu verbessern, können in der Wandung des Innenrohrs 2 und/oder der Wandung des Außenrohrs 5 weitere Gaskanäle 12, 13, 14 vorgesehen sein. Diese sind in der Figur strichliert dargestellt. Die Gaskanäle 12 verlaufen in der Wandung des Außenrohrs 5 von der Gasverteilkammer 9 zu den Durchbrechungen 8. Die Gaskanäle 13 verlaufen in der Wandung des Innenrohrs 2 von der Gasverteilkammer 9 zu den Durchbrechungen 4. Die Gaskanäle 14 verlaufen in der Wandung des Innenrohrs 2 von unterhalb des Bodens 1 zu den Durchbrechungen 4.

Beim Ausführungsbeispiel nach Figur 2 ist das Außenrohr 5 am Boden 1 des metallurgischen Gefäßes angeordnet. Das Innenrohr 2 ist in das Außenrohr 5 von unten eingeschoben. Es ist gegenüber dem Außenrohr 5 axial verschieblich und/oder um die gemeinsame Längsachse drehbar.

Innerhalb des Außenrohrs 5 besteht oberhalb des Abschlusses 3 des Innenrohrs 2 die Gasverteilkammer 9.

Die Bespülung der Dichtflächen 6, 7 und der Durchbrechungen 4, 8 mit Inertgas erfolgt ebenso, wie dies beim Ausführungsbeispiel nach Figur 1 oben beschrieben ist.

## Patentansprüche

1. Schließ- und/oder Regelorgan für den Abstich flüssiger Metallschmelze aus einem metallurgischen Gefäß mit einem Innenrohr (2), das seitliche Durchbrechungen (4) aufweist, und mit einem Außenrohr (5), das ebenfalls seitliche Durchbrechungen (8) aufweist und mit einer zylindrischen Dichtfläche (7) an seinem Innenumfang auf einer zylindrischen Dichtfläche (6) des Außenumfangs des Innenrohres sitzt, wobei das eine Rohr ortsfest und das andere Rohr relativ zu ihm beweglich ist, und zwischen beiden Rohren eine Gasverteilkammer für durch das Außenrohr eingeleitetes Inertgas gebildet ist, das aus der Gasverteilkammer zwischen den Dichtflächen und durch die Durchbrechungen der Rohre hindurchtreten kann,
dadurch gekennzeichnet,
daß das Innenrohr (2) oberhalb seiner Durchbrechungen (4) innerhalb des Außenrohres (5) mit einem Abschluß (3) versehen ist, wobei der Raum zwischen dem Abschluß (3) und dem Außenrohr (5) die Gasverteilkammer (9) bildet, in die ein im Außenrohr (5) verlaufender Gaszuführungskanal (10) mündet.

2. Schließ- und/oder Regelorgan nach Anspruch 1,
dadurch gekennzeichnet,
daß der Abschluß (3) gasdurchlässig ist.

3. Schließ- und/oder Regelorgan nach Anspruch 1 oder 2,
dadurch gekennzeichnet,
daß in der Wandung des Außenrohrs (5) Gaskanäle (12) verlaufen, die in dessen Durchbrechungen (8) münden.

4. Schließ- und/oder Regelorgan nach einem der vorhergehenden Ansprüche,
dadurch gekennzeichnet,
daß in der Wandung des Innenrohrs (2) Gaskanäle (13, 14) verlaufen, die in dessen Durchbrechungen (4) münden.

5. Schließ- und/oder Regelorgan nach Anspruch 4,
dadurch gekennzeichnet,
daß die Gaskanäle (13) von der Gasverteilkammer (9) zu den Durchbrechungen (4) verlaufen.

## Claims

1. Closure and/or control element for tapping liquid metal melt from a metallurgical vessel with an inner tube (2), which has lateral openings (4), and with an outer tube (5), which also has lateral openings (8) and engages a cylindrical sealing surface (6) on the outer periphery of the inner tube with a cylindrical sealing surface (7) on its inner periphery, whereby the one tube is fixed and the other tube is movable relative to it and defined between the two tubes there is a gas distribution chamber for inert gas introduced through the outer tube, which gas can flow out of the gas distribution chamber between the sealing surfaces and through the openings in the tubes, characterised in that the inner tube (2) is provided above its openings (4) within the outer tube (5) with a closure (3), whereby the space between the closure (3) and the outer tube (5) constitutes the gas distribution chamber (9), into which a gas supply passage (10) extending within the outer tube (5) discharges.

2. Closure and/or control element as claimed in claim 1, characterised in that the closure (3) is gas-permeable.

3. Closure and/or control element as claimed in claim 1 or 2, characterised in that extending within the wall of the outer tube (5) there are gas passages (12) which discharge into its openings (8).

4. Closure and/or control element as claimed in one of the preceding claims, characterised in that extending within the wall of the inner tube (2) there are gas passages (13,14) which discharge into its openings (4).

5. Closure and/or control element as claimed in claim 4, characterised in that the gas passages (13) extend from the gas distribution chamber (9) to the openings (4).

## Revendications

1. Organe de fermeture et/ou de réglage pour la coulée d'un bain de métal en fusion liquide à partir d'un récipient métallurgique, comportant un tube intérieur (2) pourvu de passages (4) latéraux et un tube extérieur (5) qui est également pourvu de passages (8) latéraux et qui, par l'intermédiaire d'une surface d'étanchéité (7) cylindrique ménagée dans sa surface intérieure est en contact avec une surface d'étanchéité (6) cylindrique ménagée dans la surface extérieure du tube intérieur (2), l'un des tubes étant fixe tandis que l'autre tube est mobile par rapport au premier et une chambre de distribution de gaz étant formée entre les deux tubes pour un gaz inerte qui est introduit à travers le tube extérieur et peut s'écouler depuis la chambre de distribution de gaz entre les surfaces d'étanchéité et à travers les passages dans les tubes, caractérisé par le fait que le tube intérieur (2), au-dessus de ses passages (4) et à l'intérieur du tube extérieur (5), est pourvu d'un élément d'obturation (3), l'espace entre l'élément d'obturation (3) et le tube extérieur (5) formant la chambre de distribution (9) à l'intérieur de laquelle débouche un canal (10) d'arrivée de gaz qui s'étend dans le tube extérieur (5).

2. Organe de fermeture et/ou de réglage selon la revendication 1, caractérisé par le fait que l'élément de fermeture (3) est perméable au gaz.

3. Organe de fermeture et/ou de réglage selon la revendication 1 ou la revendication 2, caractérisé par le fait que des canaux (12) de gaz s'étendent dans la paroi du tube extérieur (5) lesquels canaux débouchent débouchent dans les passages (8) dudit tube extérieur.

4. Organe de fermeture et/ou de réglage selon l'une des revendications précédentes, caractérisé par le fait que des canaux (13, 14) de gaz s'étendent dans la paroi du tube intérieur (2) lesquels canaux débouchent débouchent dans les passages (4) dudit tube intérieur.

5. Organe de fermeture et/ou de réglage selon la revendication 4, caractérisé par le fait que les canaux (13) à gaz s'étendent de la chambre (9) de distribution de gaz jusqu'aux passages (4).
